# FASCICULE DE BREVET EUROPEEN

(11) **EP 0 102 285 B1**
(45) Date de publication et mention de la délivrance du brevet: **09.04.1986**
(21) Numéro de dépôt: 83401610.7
(22) Date de dépôt: 03.08.1983
(51) Int. Cl.: H01R 13/703, H01H 5/16

(54) **Contact électrique à pression à pouvoir de fermeture et d'ouverture incorporé**
Elektrischer Druckkontakt mit eingebautem Schliess- und Unterbrechungsvermögen
Electrical pressure contact incorporating closing and interrupting capability

(30) Priorité: 09.08.1982 FR 8213891
(43) Date de publication de la demande: 07.03.1984
(73) Titulaire: Société d'Exploitation des Procédés Maréchal S.E.P.M. (Société Anonyme), F-75012 Paris (FR)
(72) Inventeur: Le Magourou, Yves, F-95120 Ermont (FR)
(74) Mandataire: Chambon, Gérard

## Description

L'invention concerne les contacts électriques à pression et a pour objet un contact à pression à pouvoir de fermeture et d'ouverture incorporé.

Un tel contact peut être utilisé dans divers dispositifs tels qu'un système modulaire, un interrupteur déconnectable unipolaire, etc., mais il est particulièrement recommandé pour l'équipement des prises de courant industrielles.

En effet, les prises de courant industrielles doivent répondre aux règles définies par la publication 309-1 de la Commission Electrotechnique Internationale qui fixe en particulier, pour chaque calibre de prise de courant, un pouvoir de coupure minimum.

Dans les prises à contacts glissants (contacts par broches et alvéoles), la pression de contact est perpendiculaire au mouvement d'extraction de la broche, elle s'oppose à ce mouvement et le pouvoir de coupure est pratiquement inexistant. Pour répondre aux prescriptions susmentionnées, de telles prises devraient être verrouillées par un interrupteur.

Dans les prises à contacts à pression, la pression de contact est parallèle au mouvement de séparation et favorise ce mouvement, il faut donc un moyen de verrouillage pour maintenir la pression de contact. Il suffit alors d'ajouter à ce moyen de verrouillage, un dispositif approprié de façon telle qu'au moment du déverrouillage les éléments de contact se séparent à une distance et avec une vitesse données, ce qui permet d'attein- dre très aisément les caractéristiques définies par la publication 309-1 de la C.E.I.. Cependant, certains pays, en particulier les Etats-Unis, demandent que les prises de courant industrielles aient un pouvoir de coupure comparable à celui d'un interrupteur, c'est-à-dire qu'elles atteignent les performances imposées aux interrupteurs par la publication 408 de la C.E.L. Avec les contacts à pression en bout actuellement existants, les prises de courant ne peuvent satisfaire à cette exigence car, au moment du déverrouillage et avant que les éléments de contact ne se séparent, la pression de contact qui était de quelques kilos, diminue pour devenir nulle au moment de la séparation et la vitesse de séparation est limitée par l'inertie du système.

Deux types de contacts à pression sont actuellement utilisés:
- pour des intensités inférieures à 250 ampères, ces contacts comportent un contact élastique ayant une tête mobile montée sur un ressort et reliée électriquement à un plot fixe de raccordement des conducteurs par une tresse coaxiale avec le ressort,
- pour les intensités supérieures à 250 ampères, ces contacts comportant une bascule qui travaille perpendiculairement à la ligne des éléments de contact.

Dans les appareillages électriques comportant une bascule, qu'il s'agisse d'une prise de courant (voir par exemple CH-A-356812) ou un interrupteur (tel que l'interrupteur à poussoir du DE-B-1242735), la bascule effectue lors de la rupture le mouvement inverse de celui de fermeture. Une telle disposition peut permettre d'obtenir un pouvoir de coupure convenable mais le pouvoir de fermeture est insuffisant.

L'invention fournit un troisième type de contacts à pression capable de conférer à ceux-ci le pouvoir de coupure d'un interrupteur, en réalisant une bascule qui travaille parallèlement à la ligne des éléments de contact et qui poursuit lors de la coupure, la trajectoire suivie à la fermeture, sans point de rebroussement.

Un tel système présente naturellement, par rapport aux contacts utilisant une tresse, tous les avantages du contact à bascule, à savoir:
a) la chute de tension du dispositif est garantie dans le temps puisque, contrairement au dispositif à tresse, les chutes de tension qui peuvent varier n'existent qu'au point de contact,
b) les inconvénients de la brasure ou du sertissage de la tresse sont supprimés,
c) la section de la bascule peut-être au moins égale au plus gros conducteur pouvant être raccordé dans l'appareil,
d) il y a un fort auto-nettoyage des contacts, résultant du mouvement de la bascule.

En outre, ici, chaque contact devient un interrupteur unipolaire à ouverture et fermeture brusques et indépendantes de la manoeuvre de l'opérateur.

Selon l'invention, le contact à pression destiné à assurer la liaison électrique entre une broche conductrice portée rigidement par le support isolant d'une fiche et un plot fixe relié électriquement à une borne d'arrivée et disposé dans un puits ménagé dans le support isolant d'un socle, lorsque le broche de fiche est introduite axialement dans le puits du socle, les corps de la fiche et du socle portant des moyens conjugués de guidage et de verrouillage pour assurer .puis maintenir cette introduction, est remarquable en ce qu'il comporte une pièce conductrice rigide et mobile, disposée dans le puits du socle, s'étendant sur une partie de la profondeur de ce dernier, et destinée à être repoussée vers le fond du puits par l'extrémité libre de la broche prenant appui sur un talon d'extrémité de ladite pièce, à l'encontre d'un moyen élastique qui tend à appliquer ledit talon contre l'orifice du puits, que des moyens de guidage sont prévus pour assurer à la pièce mobile un déplacement sensiblement parallèle à l'axe du contact jusqu'à ce que son extrémité opposée au talon arrive au niveau du plot relié à la borne d'arrivée et que la pièce mobile et les moyens de guidage sont aménagés de façon telle qu'à la fin de ce déplacement parallèle à l'axe, la pièce mobile échappe auxdits moyens pour basculer et venir s'appliquer brusquement contre le plot sous l'action d'un moyen élastique, tandis que ce dernier moyen élastique contribue à assurer la rupture brusque du contact, lors du retrait de la broche de fiche, en accentuant le basculement de la pièce mobile.

On réalise ainsi un véritable interrupteur à ouverture et fermeture brusques tout en permettant des pressions de contact fortes et en respectant les règles de sécurité puisque le plot fixe, sous tension, ne peut être atteint accidentellement puisqu'il n'est accessible qu'en repoussant la pièce mobile.

L'invention sera mieux comprise à la lecture de la description qui va suivre d'un de ses modes de réalisation, description qui se réfère aux dessins annexés dans lesquels;
- la figure 1 est une perspective en coupe partielle d'un contact selon l'invention, et
- les figures 2A à 2_{F} des représentations schématiques, à plus petite échelle, les différentes phases de fonctionnement de la pièce mobile lors des manoeuvres d'enfoncement et de dégagement de la broche.

Sur les dessins, un contact à pression en bout est destiné à assurer la liaison électrique entre une broche conductrice 11 portée rigidement par le support isolant d'une fiche (non représentée) et un plot fixe 12 relié électriquement par une lame conductrice 13 à une borne d'arrivée (non représentée). Le plot fixe 12 est disposé dans un puits 14, ménagé dans le support isolant 15 d'un socle non autrement représenté, et présentant un orifice 16 permettant l'introduction axiale de la broche 11. Cette liaison électrique entre les éléments 11 et 12 est réalisée par le déplacement longitudinal guidé, suivi d'un basculement, d'une pièce conductrice 17 rigide disposée dans le puits 14 et s'étendant sur une partie de la profondeur dudit puits 14.

Dans l'exemple représenté la pièce conductrice mobile 17, est constituée par une plaquette (voir notamment figure 1 ) dont l'une des extrémités est courbée deux fois à 90° pour former un talon 18 en U et dont l'autre extrémité, qui porte un plot 19 destiné à coopérer avec le plot fixe 12, présente des appendices latéraux 20 lui donnant une configuration en T.

Au repos (figure 2A), c'est à dire après retrait de la broche 11, la pièce 17 est sollicitée vers l'extérieur du puits 14, son talon 18 venant s'appliquer contre l'orifice 16, sous l'action d'un ressort de torsion à boudin 21 dont une branche d'extrémité est engagée dans le U formé par le talon 18 et l'autre calée et maintenue contre la paroi interne du puits 14.

Dans le puits 14 sont disposées transversalement, dans le prolongement l'une de l'autre, deux pattes 22 espacées de la paroi 23 du puits le long de laquelle doit se déplacer longitudinalement la pièce 17. L'écartement entre les bords en regard des deux pattes 22 est supérieur à la largeur de la partie médiane de la pièce 17, mais inférieur à la largeur de l'extrémité en T de ladite pièce.

Un second ressort de torsion à boudin 24 est destiné à agir sur la pièce 17, l'une de ses branches d'extrémité étant appliquée contre ladite pièce sur sa face tournée vers la paroi 23 et le boudin étant disposé dans le U formé par le talon 18. Avantageusement, la branche d'extrémité du ressort 21 engagée dans ce U, est disposée à l'intérieur du boudin du ressort 24 et assure ainsi le maintien de ce dernier.

Dans la position de repos (fig. 2A) susmentionnée, l'extrémité en T, avecv son plot 19, de la pièce 17, est située à un niveau inférieur à celui des pattes 22, l'axe du contact étant supposé vertical comme sur le dessin, et la seconde branche d'extrémité du ressort 24 est libre de toute contrainte.

Lorsque la broche 11 est introduite dans l'orifice 16 du puits 14, son extrémité libre vient s'appliquer contre le talon 18 de la pièce 17 et lorsque la manoeuvre d'introduction se poursuit la dite pièce est repoussée vers le fond du puits. Dans un premier temps (figure 28), les appendices 20 de la pièce 17 s'engagent entre la paroi 23 et les pattes de guidage 22 et, en même temps, l'extrémité libre du ressort 24 vient s'arc-bouter contre une saillie interne 25 du puits 14, saillie servant également au maintien du ressort 21.

L'introduction de la broche 11 se poursuivant, la pièce 17 se déplace, sensiblement parallèlement à elle-même, vers le fond du puits, les appendices 20 étant fermement appliqués contre les pattes 22 par l'action du ressort 24 (figure 2C).

L'ensemble est aménagé de façon telle que le plot 19 de la pièce 17 arrive au niveau du plot fixe 12, au moment où les appendices 20 dépassent le bord supérieur des pattes 22 (figure 2C et figure 1). Alors, sous l'action du ressort 24, la pièce 17 qui n'est plus retenue par les pattes 22, bascule vers la paroi du puits opposée à la paroi 23 et le plot 19 vient s'appliquer brusquement contre le plot fixe 22 (figure 2D) réalisant ainsi la fermeture brusque du contact.

Bien entendu, à ce même moment, intervient un verrouillage immobilisant la broche 11. Ce verrouillage est obtenu par tout moyen connu, généralement par immobilisation relative de la fiche solidaire de la broche 11 par rapport au socle dans lequel est situé le puits 14, par exemple par une liaison à baïonnette.

Après déverrouillage, l'extraction de la broche 11 s'effectue par simple traction axiale. Le mouvement est facilité par l'action du ressort 21 qui, en maintenant le talon 18 contre l'extrémité de la broche 11, tend à chasser cette dernière hors du puits. Au début de la manoeuvre (figure 2E) le plot 19, toujours en appui élastique contre le plot fixe 12, grâce au ressort 24, glisse sur ledit plot 12 entrainant ainsi un auto-nettoyage des portées de contact. Avantageusement, pour assurer un fort auto-nettoyage les plots 12 et 19 sont hémicylindriques.

L'extraction de la broche 11 se poursuivant, la pièce 17 continue à la suivre en direction de l'orifice 16 du puits et à un moment donné, le plot 19 échappe au plot 12 et, sous l'action du ressort 24, bascule brutalement vers la paroi opposée à la paroi 23 (figure 2F) déterminant une ouverture brusque du contact. En même temps, la branche d'extrémité du ressort 24 s'éloigne de la saillie 25 et le dit ressort 24 devenant libre de toute contrainte, la pièce 17 n'est plus soumise qu'à l'action du ressort 21 qui applique alors la partie antérieure courbe du talon 18 contre l'extrémité de la broche 11. Le point de contact n'est pas à l'aplomb de la branche d'extrémité du ressort 21 et la pièce 17 tendà se redresser, la courbure du talon 18 facilitant ce mouvement et, à la fin de sa course, la pièce 17 vient s'appliquer par son talon sur l'orifice du puits reprenant sa position de repos (figure 2A) dans l'attente d'une nouvelle introduction de la broche 11. Cependant d'autres moyens peuvent être imaginés pour guider le redressement de la pièce 17.

Ainsi le contact est devenu un véritable interrupteur unipolaire à ouverture et fermeture brusques.

Tout ce qui précède se rapport à un contact isolé, mais il est évident qu'une pluralité de tels contacts permet de réaliser différents dispositifs et, notamment, des prises de courant dans lesquels chaque contact, à l'exception éventuellement d'un contact de terre s'il existe, joue le rôle d'interrupteur et cela indépendamment de tous les aménagements connus susceptibles d'être utilisés (déclage angulaire d'au moins un contact, supports isolants à position angulaire variable, disque de sécurité simple ou double, etc.).

## Revendications

1. Contact à pression destiné à asurer la liaison électrique entre une broche (11) conductrice portée rigidement par le support isolant d'une fiche et un plot fixe (12) relié électriquement à une borne d'arrivée et disposé dans un puits (14) ménagé dans le support isolant (15) d'un socle, lorsque la broche (11) de fiche est introduite axialement dans le puits (14) du socle, les corps de la fiche et du socle portant des moyens conjugués de guidage et de verrouillage pour assurer puis maintenir cette introduction, caractérisé en ce qu'il comporte une pièce conductrice (17) rigide et mobile, disposée dans le puits (14) du socle et destinée à être repoussée vers le fond du puits par l'extrémité libre de la broche (11) prenant appui sur un talon (18) d'extrémité de ladite pièce, à l'encontre d'un moyen élastique (21) qui tend à appliquer ledit talon (18) contre l'orifice (16) du puits (14), que des moyens de guidage (22) sont prévus pour assurer à la pièce mobile (17) un déplacement présentant une composante parallèle à l'axe de contact jusqu'à ce que son extrémité opposée au talon (18) arrive au niveau du plot (12) relié à la borne d'arrivée et que la pièce mobile (17) et les moyens de guidage (22) sont aménagés de façon telle qu'à la fin de ce déplacement, la pièce mobile échappe auxdits moyens pour basculer et venir s'appliquer brusquement contre le plot (12) sous l'action d'un moyen élastique (24), tandis que ce dernier contribue à assurer la rupture brusque du contact, lors du retrait de la broche (11) de fiche, en accentuant le basculement de la pièce mobile (17).

2. Contact à pression selon la revendication 1, caractérisé en ce que la pièce mobile (17) est constituée par une plaquette dont l'une des extrémités est courbée deux fois à 90 degrés pour former un talon (18) en U destiné à coopérer avec l'extrémité libre de la broche (11) de fiche et dont l'autre extrémité, qui porte un plot (19) conjugué du plot fixe (12), présente des appendices latéraux (20) pour former un T, tandis que les moyens de guidage de la pièce mobile sont constituées par deux pattes (22) disposées transversalement dans le puits (14), dans le prolongement l'une de l'autre et parallèlement à la paroi (23) du puits le long de laquelle se déplace ladite pièce, espacées de cette paroi et présentant entre leurs bords en regard un écartement supérieur à la largeur de la partie médiane de la pièce mobile (17), mais inférieur à la largeur de l'extrémité en T.

3. Contact à pression selon la revendication 2, caractérisé en ce que le moyen élastique (24) tendant à faire basculer la pièce mobile (17) vers le plot fixe (12) est un ressort de torsion à boudin dont l'une des branches d'extrémité s'applique contre la pièce mobile sur sa face opposée au plot fixe et dont l'autre branche d'extrémité, libre au repos, vient s'arc-bouter contre une saillie (25) interne du puits (14), dès que l'extrémité en T de la pièce mobile d'engage derrière les pattes (22) de guidage.

4. Contact à pression selon l'une des revendications 1 à 3, caractérisé en ce que le plot fixe (12) relié à la borne d'arrivée et le plot (19), conjugué du premier, porté par la pièce mobile (17) à son extrémité opposée au talon (18), sont tous deux hémicylindriques afin d'assurer un auto-nettoyage aussi parfait que possible.

## Patentansprüche

1. Druckkontakt zur Herstellung der elektrischen Verbindung zwischen einem starr von der isolierenden Halterung eines Steckers getragenen leitenden Stift (11) und einem elektrisch mit einer Eingangsklemme verbundenen festen Kontakt (12), der in einem Schacht (14) in der isolierenden Halterung (15) eines Sockels angeordnet, ist, sobald der Stecker-Stift (11) axial in den Schacht (14) des Sockels eingeführt ist, wobei die Körper des Steckers und des Sockels einander zugeordnete Führungs- und Verriegelungsmittel zur Herstellung und Aufrechterhaltung dieser Einführung aufweisen, dadurch gekennzeichnet, daß er ein starres bewegliches Leiterteil (17) aufweist, welches in dem Schacht (14) des Sockels angeordnet und durch das freie Ende des Stiftes (11 das sich an einem Haken (18) am Ende des besagten Leiterteils (17) abstützt, in Richtung auf den Boden des Schachtes zurückschiebbar ist gegen die Wirkung eines elastischen Mittels (21), welches dazu tendiert, den Haken (18) in Richtung auf die Öffnung (16) des Schachtes (14) zu drükken und daß Führungsmittel (22) vorgesehen sind zur Sicherung einer Verschiebung des beweglichen Leiterteils (17), welche eine Komponente parallel zur Achse des Kontaktes darstellt bis sein dem Haken (18) gegenüberliegendes Ende die Höhe des mit der Eingangsklemme verbundenen Kontaktes (12) erreicht und daß das bewegliche Leiterteil (17) und die Führungsmittel (22) so ausgebildet sind, daß am Ende dieser Verschiebung das bewegliche Leiterteil aus den besagten Führungsmitteln austritt um zu kippen und sich schlagartig an den Kontakt (12) anzudrücken unter der Wirkung eines elastischen Mittels (24), wobei dieses Letztere zum schlagartigen Öffnen des Kontaktes beim Zurückziehen des Stecker-Stiftes (11) beiträgt, indem es das Kippen des beweglichen Leiterteils (17) akzentuiert.

2. Druckkontakt nach Anspruch 1, dadurch gekennzeichnet, daß das bewegliche Leiterteil (17) aus einem Plättchen besteht, dessen eines Ende zweimal um 90° umgebogen ist zur Bildung eines U-förmigen Hakens (18), der mit dem freien Ende des Stecker-Stiftes (11) zusammenwirkt und dessen anderes Ende, welches einen dem festen Kontakt (12) zugeordneten Kontakt (19) trägt, seitliche, ein T bildende Ansatzstücke (20) aufweist, während die Führungsmittel für das bewegliche Leiterteil aus zwei Laschen (22) bestehen, die im Schacht (14) in Querrichtung in Fortsetzung zueinander und parallel zu der Wand (23) des Schachtes, entlang der sich besagtes Leiterteil verschiebt, und im Abstand von dieser Wand angeordnet sind und zwischen ihren einander gegenüberliegenden Rändern einen Abstand besitzen, der größer als die Breite des Mittelteils des beweglichen Leiterteils (17), aber kleiner als die Breite des T-förmigen Endes ist.

3. Druckkontakt nach Anspruch 2, dadurch gekennzeichnet, daß das elastische Mittel (24), welches dazu tendiert, das bewegliche Leiterteil (17) gegen den festen Kontakt (12) kippen zu lassen, eine Torsionswendelfeder ist, deren einer Endschenkel sich an dem beweglichen Leiterteil an die Oberfläche andrückt, die vom festen Kontakt abgewandt ist und deren anderer, im Ruhezustand freier Endschenkel sich an einem inneren Vorsprung (25) des Schachtes (14) abstützt, sobald daß T-förmige Ende des beweglichen Leiterteils hinter die Laschen (22) der Führung eingreift.

4. Druckkontakt nach einem der Ansprüche 1 bis 3, dadurch gekennzeichnet, daß der mit der Eingangsklemme verbundene Kontakt (12) und der ersterem zugeordnete, am beweglichen Leiterteil (17) an dem vom Haken (18) abgewandten Ende angeordnete Kontakt (19) beide als Halbzylinder ausgebildet sind zur Erzielung einer möglichst einwandfreien Selbstreinigung.

## Claims

1. A pressure contact designed to provide the electrical connection between a oonducting pin (11) supported rigidly by the insulating carrier of a plug and a fixed contact stud (12) connected electrically to an input terminal and disposed in a well (14) formed in the insulating carrier (15) of a socket when the plug pin (11) is introduced axially into the well (14) in the socket, the bodies of the plug and the socket carrying combined guiding and locking means to effect and then maintain said introduction, characterised in that it comprises a rigid and moving conducting part (17) disposed in the well (14) in the socket and designed to be pushed back towards the bottom of the well by the free end of the pin (11) bearing on an angled end piece (18) on said part against an elastic means (21) which tends to apply said angled piece (18) against the opening (16) of the well (14), in that guiding means (22) are provided to give the moving part (17) a movement exhibiting a component parallel with the contact axis until its end remote from the angled end piece (18) comes level with the contact stud (12) connected to the input terminal and in that the moving part (17) and the guiding means (22) are arranged in such a way that at the end of this movement the moving part escapes from said means, tilts and is applied sharply against the contact stud (12) through the action of an elastic means (24) whereas the latter helps to ensure that contact is broken sharply when the plug pin (11) is withdrawn by accentuating the tilting of the moving part (17).

2. A pressure contact as in Claim 1, characterised in that the moving part (17) is constituted by a plate one of the ends of which is bent twice at 90 degrees to form a U-shaped angled end piece (18) designed to cooperate with the free end of the plug pin (11) and the other end of which, which carries a contact stud (19) corresponding to the fixed contact stud (12), exhibits lateral attachments (20) to form a T, whereas the means guiding the moving part are constituted by two lugs (22)'disposed transversely in the well (14) in line with one another and parallel to the wall (23) of the well along which said part moves, are spaced from this wall and exhibit a gap between their facing edges which is greater than the width of the median section of the moving part (17) but less than the width of the T-shaped end.

3. A pressure contact as in Claim 2, characterised in that the elastic means (24) tending to make the moving part. (17) tilt towards the fixed contact stud (12) is a coiled torsion spring one of the end legs of which bears against the moving part on its face remote from the fixed contact stud and the other end leg of which, free when inoperative, comes to bear against an internal projection (25) in the well (14) as soon as the T-shaped end of the moving part engages behind the guiding lugs (22).

4. A pressure contact as in one of Claims 1 to 3, characterised in that the fixed contact stud (12) connected to the input terminal and the contact stud (19) corresponding to the first and carried by the moving part (17) on its end remote from the angled end piece (18) are both hemicylindrical in order to ensure optimum self-cleaning.
